# EUROPÄISCHE PATENTSCHRIFT

(11) **EP 0 023 234 B1**
(45) Veröffentlichungstag und Bekanntmachung des Hinweises auf die Patenterteilung: **09.11.1983**
(21) Anmeldenummer: 79103988.6
(22) Anmeldetag: 16.10.1979
(51) Int. Cl.: H01R 4/30, H01R 4/38

(54) **Schraubklemme mit U-förmigem Klemmkörper**
Screw clamping member with U-shaped clamping body
Organe de serrage à vis avec corps de serrage en forme de U

(30) Priorität: 28.07.1979 DE 7921662 U
(43) Veröffentlichungstag der Anmeldung: 04.02.1981
(73) Patentinhaber: Richard Hirschmann Radiotechnisches Werk, 73702 Esslingen (DE)
(72) Erfinder: Holst, Gerd, Ing. (grad.), D-7307 Aichwald (DE); Freisleben, Walter, D-7300 Esslingen (DE)
(74) Vertreter: Stadler, Heinz, Dipl.-Ing.

## Beschreibung

Die Erfindung betrifft eine Schraubklemme zum Anschließen elektrischer Leiter, dessen Klemmkörper aus einem U-förmigen Blechteil besteht, zwischen dessen Schenkeln eine quer dazu angeordnete Mutter zur Aufnahme und Führung des Gewindeteils einer mit einem über den Gewindeteil seitlich herausragenden Schraubenkopf versehenen Klemmschraube vorgesehen und mittels seitlich abragender, in Ausnehmungen der Schenkel eingreifender Schultern gehalten ist. Derartige Schraubklemmen sind in vielen Varianten aus Literatur (z. B. DE-AS 1 942 982) und Praxis bekannt. Alle diese Ausführungen sind ausschließlich als Buchsenklemmen verwendet, bei denen die Klemmung eines Leiters zwischen dem Bodenabschnitt des U-förmigen Blechteils und der Klemmschraube selbst oder einem an dieser angebrachten besonderen Klemmkörper erfolgt. Angesichts dieser beschränkten Verwendungsmöglichkeit ist der Herstellungsaufwand und Platzbedarf solcher Klemmen unangemessen hoch.

Aufgabe der Erfindung war es deshalb, ausgehend von dem bestehenden grundsätzlichen Aufbau der Klemme und ihren Abmessungen auf möglichst einfache und kostensparende Weise die Nutzungsmöglichkeiten von Schraubklemmen nach dem Oberbegriff des Anspruches 1 zu vergrößern.

Diese Aufgabe wird erfindungsgemäß dadurch gelöst, daß die beiden Schenkel des U-förmigen Blechteils ungleich lang sind und daß das überstehende Endteil des längeren Schenkels eine Bohrung zum Durchführen des Gewindeteils der Klemmschraube aufweist und derart quer zur Achsrichtung der Klemmschraube abgebogen ist, daß es auf der Stirnfläche des kürzeren Schenkels aufliegt.

Dadurch ist mit einfachsten Mitteln ohne Mehraufwand in Herstellung und Montage eine Schraubklemme der eingangs genannten Art geschaffen, die nicht nur als Buchsenklemme einsetzbar ist, sondern durch die stabile Auflagefläche des quer zur Schraubenachse liegenden Schenkelteils auch für Schraubenkopfklemmung von Leitern, insbesondere von Kabelschuhen bzw. -ösen geeignet ist. Dabei sind die Außenabmessungen gegenüber den bekannten Klemmen gleich geblieben, so daß kein größerer Platzbedarf nötig ist und insbesondere die erfindungsgemäßen Klemmen mit den bekannten Klemmen hinsichtlich des Einsatzes in Kammern bereits vorhandener Isoliergehäuse (z. B. von Steckverbindern) kompatibel sind. In den Unteransprüchen sind vorteilhafte Ausgestaltungen des Gegenstandes des Patentanspruches 1 beschrieben.

Bei einer Schraubklemme nach Anspruch 2 ist die seitliche Auflage für eine Schraubenkopfklemmung auch dann noch groß genug, wenn im Hinblick auf eine gute Buchsenklemmung ohne separaten Klemmkörper ein Schraubenschaft mit großem Durchmesser gewählt ist. Dabei ist ohne Vergrößerung des Platzbedarfs der Klemme eine optimal große Klemmfläche erreicht, wenn gemäß Anspruch 3 die Länge des querliegenden Endteils dem Durchmesser des Schraubenkopfes entspricht.

Eine Ausgestaltung der erfindungsgemäßen Schraubklemme nach Anspruch 4 gewährleistet eine zuverlässige, von den Abmessungen des querliegenden Endteils bzw. des Schraubenkopfes weitgehend unabhängige Klemmung nicht nur für Kabelschuhe und -ösen, sondern auch für Drähte und Litzen. Vor allem aber ist die Gefahr einer Verletzung oder gar eines Abscherens der zu klemmenden Leiter beim Drehen des Schraubenkopfes sicher vermieden.

Durch eine Ausbildung der Schraubklemme gemäß Anspruch 5 ist eine ebenso zweckmäßige wie kostengünstige Befestigungsmöglichkeit in Isoliergehäusen gegeben.

Eine Ausführung nach Anspruch 6 bietet den Vorteil einer einfachen, preisgünstigen und dennoch wirkungsvollen Schraubsicherung, die überdies ohne verlierbare Teile auskommt.

Bei Verwendung der erfindungsgemäßen Schraubklemme zum Anschluß von Leitungen an Kontaktteile von Steckverbindern ist eine Ausgestaltung nach Anspruch 7 besonders vorteilhaft, weil dadurch keine besonderen Maßnahmen und Bauteile zur Verbindung von Klemmen und Kontaktteilen nötig sind.

Die Figuren zeigen ein Ausführungsbeispiel der erfindungsgemäßen Schraubklemme, eingesetzt in dem Isolierteil einer dreipoligen Steckbuchse.

Dabei stellt die Fig. 1 eine Ansicht der Kabelanschlußseite des Isolierteils dar und die Fig. 2 bzw. 3 jeweils eine teilweise geschnittene Ansicht des Seitenteils bzw. der Buchsenanschlußseite.

In dem Isolierteil der Steckbuchse, von dem der Übersichtlichkeit halber nur der Anschlußblock 1 dargestellt ist, sind drei Schraubklemmen 2 angeordnet, von denen jede einen in einer zur Steckseite hin offenen Kammer 3 angeordneten Buchsenkontakt 4 trägt. Dieser ist aus zwei Klemmfederschenkeln 5 gebildet, die an einer Stelle unter Druck aneinander liegen und deren Endteile 6 derart nach außen umgebogen sind, daß sich eine V-förmige Buchsenöffnung ergibt, die ein leichtes und sicheres Einführen von Steckerstiften ermöglicht.

Die Schraubklemmen 2 bestehen jeweils aus einem im Stanzverfahren hergestellten U-förmig gebogenen Blechteil 7, dessen einer längerer Schenkel mit seinem Endteil 8 quer zur Richtung der Klemmschraube 9 abgewinkelt ist, auf dem freien Ende des kürzeren Schenkels aufliegt und eine Ausnehmung zum Durchführen des Gewindeteils 10 der Klemmschraube 9 aufweist, sowie einer zwischen den Schenkeln angeordneten Mutter 11, in welche die Klemmschraube 9 zum Anklemmen von beispielsweise mit Kabelendhülsen 12 versehenen Leitern 13 eindrehbar ist und die zur Halterung mit seitlich abragenden Schultern 14 Fenster 15 der Schenkel durchsetzt. Zur Sicherung der Klemmschraube 9 ohne zusätzliche Teile sind jeweils zwei einander gegenüberliegende Randteile 16 der Ausnehmung derart in Schraubrichtung abgebogen, daß sie unter leichtem Druck am Gewindeteil 10 der Klemmschraube 9 anliegen.

Die Schraubklemmen 2 sind in entsprechenden Kammern 17 des Anschlußblocks 1 einfach und zweckmäßig dadurch befestigt, daß an Fortsätzen 18 der Schenkel des U-förmigen Blechteils 7 angebrachte Rastnasen 19 entsprechende Kanten der Kammern 17 hintergreifen.

Der bogenförmige Abschnitt des U-förmigen Blechteils 7 bildet zusammen mit der Stirnfläche der Klemmschraube 9 die Buchsenklemme. Darüber hinaus ist jedoch auch eine Leiterklemmung zwischen Schraubenkopf 20 und querliegendem Endteil 8 möglich. Dieses ist derart bemessen und abgebogen, daß es beidseitig über die Schenkel hinausragt und seine Länge dem Durchmesser des Schraubenkopfes 20 entspricht. Damit ist eine Auflagefläche geschaffen, die einerseits stabil und zum anderen großflächig genug ist, um nicht nur das Einklemmen von Kabelschuhen bzw. -ösen 21, sondern auch von Drähten bzw. Litzen 22 sicher zu gewährleisten.

Zur Vermeidung von Verletzungen oder gar eines Abscherens von Drähten bzw. Litzen beim Drehen des Schraubenkopfes 20 und zur sicheren Klemmung dieser Leiter ist zwischen Schraubenkopf 20 und der Auflagefläche eine Klemmplatte 23 vorgesehen.

## Patentansprüche

1. Schraubklemme zum Anschließen elektrischer Leiter (13), deren Klemmkörper aus einem U-förmigen Blechteil (7) besteht, zwischen dessen Schenkeln eine quer dazu angeordnete Mutter (11) zur Aufnahme und Führung des Gewindeteils (10) einer mit einem über den Gewindeteil seitlich herausragenden Schraubenkopf (20) versehenen Klemmschraube (9) vorgesehen und mittels seitlich abragender, in Ausnehmungen (15) der Schenkel eingreifender Schultern (14) gehalten ist, dadurch gekennzeichnet, daß die beiden Schenkel des U-förmigen Blechteils (7) ungleich lang sind und daß das überstehende Endteil (8) des längeren Schenkels eine Bohrung zum Durchführen des Gewindeteils (10) der Klemmschraube (9) aufweist und derart quer zur Achsrichtung der Klemmschraube (9) abgebogen ist, daß es auf der Stirnfläche des kürzeren Schenkels aufliegt.

2. Schraubklemme nach Anspruch 1, dadurch gekennzeichnet, daß das Endteil (8) wenigstens einen Schenkel des U-förmigen Blechteils (7) seitlich überragt.

3. Schraubklemme nach Anspruch 1 oder 2, dadurch gekennzeichnet, daß die Länge des quer zu den Schenkeln abgebogenen und diese beidseitig gleich weit überragenden Endteils (8) dem Durchmesser des Schraubenkopfes (20) entspricht.

4. Schraubklemme nach einem der Ansprüche 1 bis 3, dadurch gekennzeichnet, daß zwischen dem Endteil (8) und dem Schraubenkopf (20) eine gewölbte Klemmplatte (23) angeordnet ist.

5. Schraubklemme nach einem der Ansprüche 1 bis 4, dadurch gekennzeichnet, daß das U-förmige Blechteil (7) federnde Fortsätze (18) mit Rastnasen (19) zur rastenden Befestigung in Kammern (17) eines Isoliergehäuses (1) aufweist.

6. Schraubklemme nach einem der Ansprüche 1 bis 5, dadurch gekennzeichnet, daß das U-förmige Blechteil (7), vorzugsweise von dem Endteil (8) abragende, federnd am Gewindeteil (10) der Klemmschraube (9) anliegende Lappen (16) aufweist.

7. Schraubklemme nach einem der Ansprüche 1 bis 6, dadurch gekennzeichnet, daß das U-förmige Blechteil (7) wenigstens ein Kontaktteil (5) eines Steckverbinders trägt.

## Claims

1. Screw clamping member for connecting electric conductors (13), the clamping body of which consists of a U-shaped metal part (7) between whose legs there is a transversely disposed nut (11) for accepting and guiding the threaded part (10) of a clamping screw (9), said clamping screw being provided with a screw head (20) which projects laterally beyond the threaded part, said nut (11) being held by means of laterally protruding shoulders (14) which engage recesses (15) in the legs, wherein the two legs of the U-shaped metal part (7) are of unequal length whereby the projecting end part (8) of the longer leg exhibits a hole for leading through the threaded part (10) of the clamping screw (9) and is bent off in such a way transverse to the axial direction off the clamping screw (9) that it rests of the end face of the shorter leg.

2. Screw clamping member as defined in claim 1, wherein the end part (8) projects laterally beyond at least one leg of the U-shaped metal part (7).

3. Screw clamping member as defined in claim 1 or 2, wherein the length of the end part (8) which is bent off transverse to the legs and projects beyond them an equal distance on either side corresponds to the diameter of the screw head (20).

4. Screw clamping member as defined in any one of claims 1 to 3, wherein a curved clamping plate (23) is disposed between the end part (8) and the screw head (20).

5. Screw clamping member as defined in any one of claims 1 to 4, wherein the U-shaped metal part (7) exhibits spring-mounted extensions (18) with locking lugs (19) for latching in chambers (17) of an insulating housing (1).

6. Screw clamping member as defined in any one of claims 1 to 5, wherein the U-shaped metal part (7) exhibits tabs (16) which preferably project from the end part (8) and which are in spring contact with the threaded part (10) of the clamping screw (9).

7. Screw clamping member as defined in any one of claims 1 to 6, wherein the U-shaped metal part (7) bears at least one contact part (5) of a plug connector.

## Revendications

1. Organe de serrage à vis pour raccorder des conducteurs électriques (13), dont le corps de serrage est constitué d'une pièce en tôle (7) en forme de U, entre les ailes de celle-ci un écrou (11) disposé en oblique pour supporter et guider la partie filetée (10) d'une vis de serrage (9) dotée d'une tête de vis (20) dépassant latéralement au-dessus de la partie filetée et maintenu au moyen d'épaulements (14) saillant sur le côté et prenant dans des découpures (15) des ailes, caractérisé par le fait que les deux ailes de la pièce en tôle en forme de U (7) ne sont pas de longueur identique et que l'extrémité (8) de l'aile plus longue comporte un alésage pour le passage de la partie filetée (10) de la vis de serrage (9) et quelle est recourbée obliquement par rapport au sens de l'axe de la vis de serrage (9) de façon à reposer sur le petit côté de l'aile la plus courte.

2. Organe de serrage à vis selon spécification 1, caractérisé par le fait que l'extrémité (8) dépasse latéralement au moins une aile de la pièce en tôle en forme de U (7).

3. Organe de serrage à vis selon spécification 1 ou 2, caractérisé par le fait que la longueur de l'extrémité (8) recourbée obliquement par rapport aux ailes et dépassant celles-ci des deux côtés sur une longueur identique correspons au diamètre de la tête de vis (20).

4. Organe de serrage à vis selon l'une des spécifications 1 à 3, caractérisé par le fait qu'une plaque de serrage bombée (23) est disposée entre l'extrémité (8) et la tête de vis (20).

5. Organe de serrage à vis selon l'une des spécifications 1 à 4, caractérisé par le fait que la pièce en tôle en forme de U (7) possède des prolongements élastiques (18) et des tenons (19) de fixation par encliquetage dans les chambres (17) d'un boîtier d'isolation (1).

6. Organe de serrage à vis selon l'une des spécifications 1 à 5, caractérisé par le fait que la pièce en tôle en forme de U (7) présente des pattes (16) dépassant essentiellement de l'extrémité (8) et venant s'articuler sur la partie filetée (10) de la vis de serrage (9).

7. Organe de serrage à vis selon l'une des spécifications 1 à 6, caractérisé par le fait que la pièce en tôle en forme de U (7) porte au minimum une pièce de contact (5) d'un connecteur.
